# EUROPÄISCHE PATENTSCHRIFT

(11) **EP 2 900 877 B1**
(45) Veröffentlichungstag und Bekanntmachung des Hinweises auf die Patenterteilung: **01.11.2017**
(21) Anmeldenummer: 13732462.0
(22) Anmeldetag: 26.06.2013
(51) Int. Cl.: E03D 11/14

(54) **TRAGVORRICHTUNG FÜR EINEN SANITÄRKÖRPER**
SUPPORT DEVICE FOR A SANITARY ELEMENT
DISPOSITIF SUPPORT D'APPAREIL SANITAIRE

(30) Priorität: 17.09.2012 DE 202012008864 U; 23.11.2012 DE 102012022833; 01.02.2013 DE 102013001708
(43) Veröffentlichungstag der Anmeldung: 05.08.2015
(73) Patentinhaber: Viega Technology GmbH & Co. KG, 57439 Attendorn (DE)
(72) Erfinder: DROSTE, Stefan, 57439 Attendorn (DE); FIEDLER, Sascha, 57439 Attendorn (DE); MANEGOLD, Christoph, 46242 Bottrop (DE); SKRODOLIES, Klaus, 57368 Lennestadt (DE); KOCH, Tobias, 35745 Herborn (DE)
(74) Vertreter: Cohausz & Florack
(86) Internationale Anmeldenummer: PCT/EP2013/063409
(87) Internationale Veröffentlichungsnummer: WO 2014/040768

(56) Entgegenhaltungen:
- EP-A1- 0 731 227
- DE-A1- 19 844 509
- DE-C1- 10 210 494
- DE-U1- 8 715 256
- US-A- 3 590 392

## Beschreibung

Die Erfindung betrifft eine Tragvorrichtung für einen Sanitärkörper, insbesondere ein WC-Becken, ein Urinal-Becken, ein Bidet oder einen Waschtisch, gemäss dem Oberbegriff von Anspruch 1. Ferner betrifft die Erfindung eine Sanitärvorrichtung mit einer solchen Tragvorrichtung.

Eine Tragvorrichtung der eingangs genannten Art, die also höhenverstellbar ist, ist beispielsweise aus der DE 102 10 494 C1 bekannt. Diese Tragvorrichtung weist einen ersten, rahmenförmigen Träger aus vertikalen Verstrebungen und horizontalen Verstrebungen auf, der über entsprechende Befestigungselemente statisch, das heißt ortsfest, an einem Bauwerk, beispielsweise einer Wand oder einem Boden, montiert werden kann. Dieser Träger weist ferner Befestigungselemente zur Anbringung eines Spülkastens auf, der insofern also auch ortsfest montiert ist. Mit dem ersten Träger ist ein zweiter Träger verschiebbar verbunden, das heißt der erste Träger und der zweite Träger sind relativ zueinander beweglich. Die Relativbewegung erfolgt dabei in der Vertikalen, also in bzw. entgegen der Schwerkraftrichtung.

Am zweiten Träger sind Befestigungselemente zur Anbringung eines Sanitärkörpers, beispielsweise WC-Beckens, sowie Anschlüsse für den Ab- und Zulauf vorgesehen. Ein am zweiten Träger montiertes WC-Becken kann auf diese Weise in vertikaler Richtung, das heißt in bzw. entgegen der Schwerkraftrichtung, höhenverstellt werden.

Diese Höhenverstellung ist aber relativ kompliziert und daher nur von Fachleuten, beispielsweise einem Monteur für Installationstechnik, durchführbar. So ist sowohl der erste Träger als auch der zweite Träger jeweils mit einer gezahnten Platte bzw. Fläche versehen, wobei die gezahnten Flächen im montierten Zustand einander gegenüberliegen. Die gezahnten Flächen sind in der Vertikalen angeordnet und werden, indem die Gewindestangen zur Befestigung des Sanitärkörpers festgezogen werden, in horizontaler Richtung aneinander gepresst, wodurch die Zahnprofile ineinandergreifen, was wiederum eine Arretierung des zweiten Trägers gegenüber dem ersten Träger bewirkt. Soll nun eine Höhenverstellung vorgenommen werden, müssen die Gewindestangen soweit gelöst werden, dass die Zahnprofile der beiden gezahnten Flächen des ersten und zweiten Trägers außer Eingriff kommen, so dass der erste Träger und der zweite Träger in der Vertikalen relativ zueinander bewegt werden können. Dabei sind die Bauteile, auf denen die gezahnten Flächen vorgesehen sind, mit einer Feder, die die gezahnten Flächen auseinander drückt, vorgespannt, um beim Lösen der Gewindestangen den Vorgang des Außereingriffbringens der gezahnten Flächen zu vereinfachen.

Nachdem der erste und der zweite Träger dann relativ zueinander in vertikaler Richtung verschoben worden sind, müssen die Gewindestangen wieder festgezogen werden, um den Sanitärkörper in der neuen Position zu arretieren.

Die vorangehend beschriebene Höhenverstellung ist unter anderem deshalb so aufwendig, da die Gewindestangen, die auch den Sanitärkörper halten, gelöst werden müssen, und entsprechend zur Höhenverstellung das gesamte Gewicht des Sanitärkörpers inklusive eventuell eingefülltem Spülwasser in der Vertikalen zu verlagern. Auch läßt sich ein solcher Sanitärkörper nicht ohne weiteres "auf die Schnelle" höhenverstellen, sondern es muss wie gesagt für diese Zwecke immer ein Monteur bestellt werden. Die Höhenverstellung ist somit wenig komfortabel. Zu diesen Nachteilen kommt hinzu, dass die Konstruktion der Tragvorrichtung relativ komplex ist, was zu relativ hohen Anschaffungskosten führt. Ferner ist eine Tragvorrichtung aus der DE10 2008 028 089 bekannt, die eine Gasdruckfeder aufweist, die die Höhenverstellung unterstützt. Die Feder ist dabei hinter dem Träger angeordnet, sodass die Tragvorrichtung eine Tiefe aufweist, die mitunter durch die Tiefe der Feder und der Träger bestimmt wird.

Es ist daher eine Aufgabe der vorliegenden Erfindung, eine Tragvorrichtung bereitzustellen, die bei möglichst geringen Anschaffungskosten einen möglichst hohen Komfort bietet und platzsparend ist. Die zuvor hergeleitete und aufgezeigte Aufgabe wird mit einer Tragvorrichtung gemäss Anspruch 1 gelöst. Der erste Träger und der zweite Träger sind relativ zueinander beweglich, und zwar derart, dass sie relativ zueinander in vertikaler Richtung eine translatorische Bewegung durchführen, wenn der zweite Träger nicht relativ zum ersten Träger arretiert ist. Die entgegen der Schwerkraftrichtung wirkende Feder, die im Zwischenraum zwischen der Führungseinrichtung und dem dazu benachbarten Teil des Rahmens angeordnet ist, dient dazu, in dem Fall, dass der zweite Träger nicht arretiert ist und gegenüber dem ersten Träger verschoben werden soll, zumindest einen Teil des Gewichts des Sanitärkörpers auszugleichen. Bevorzugt ist die Feder so ausgebildet (konfiguriert), dass die Federkraft mindestens so groß wie die Gewichtskraft des Sanitärkörpers, insbesondere des bestimmungsgemäß mit Spülwasser gefüllten Sanitärkörpers, ist. Besonders bevorzugt ist die Feder so ausgebildet, dass die Federkraft mindestens so groß wie die Summe aus der Gewichtskraft des Sanitärkörpers, insbesondere des bestimmungsgemäß mit Spülwasser gefüllten Sanitärkörpers, und der Gewichtskraft des zweiten Trägers sowie gegebenenfalls der Gewichtskraft eines am zweiten Träger angeschlossenen Zulaufbogens und/oder Ablaufbogens (Abgangsbogens) ist.

Dabei ist mit dem Zulaufbogen ein rohrförmiges Bauteil gemeint, welches mit seinem unteren Ende am dafür vorgesehenen Anschluss am zweiten Träger montiert ist und dessen oberes Ende vertikal beweglich an einem Anschluss am Spülkasten montiert ist. Ein solcher Zulaufbogen kann beispielsweise im unteren Teil einen steifen Rohrbogen aufweisen, an den sich nach oben hin bis zum oberen Ende des Zulaufbogens eine balgartige (ziehharmonikaartige) Manschette anschließt. Eine solche Manschette ermöglicht auf einfache Weise die für die Höhenverstellung erforderliche Längenanpassung des Zulaufbogens. Anstelle einer Manschette kann auch vorgesehen sein, dass der gesamte Zulaufbogen steif ausgebildet ist und dichtend und beweglich in einem oder um ein fest mit dem Spülkasten verbundenes Ablaufrohr gelagert ist.

Mit einem Ablaufbogen ist ein vergleichbares rohrförmiges Bauteil gemeint, das mit seinem oberen Ende am dafür vorgesehenen Anschluss am zweiten Träger montiert ist und dessen unteres Ende vertikal beweglich an einem fest mit der Abwasserleitung verbundenen rohrförmigen Element montiert ist. Vertikal beweglich bedeutet im Sinne der Erfindung, dass zumindest eine Komponente der Bewegung im Raum in die vertikale Richtung weist. Auch der Abgangsbogen kann im Bereich des Anschlusses an den zweiten Träger einen steifen Rohrbogen und daran anschließend eine balgartige Manschette aufweisen, um die Höhenverstellung auszugleichen. Anstelle einer balgartigen Manschette kann der Ablaufbogen auch in einem Teilabschnitt einen flexiblen Schlauch aufweisen. Auch ist es denkbar, den Ablaufbogen vollständig steif auszubilden und diesen dann dichtend und beweglich in einem oder um ein fest mit der Abwasserleitung verbundenes rohrförmiges Element zu lagern.

Der zweite Träger kann in mindestens einer weiteren Position, vorzugweise in einer Mehrzahl von weiteren Positionen, welche zwischen der ersten, oberen Position und der zweiten, unteren Position liegen können, arretiert werden. Insbesondere kann eine Tragvorrichtung bereitgestellt werden, welche eine (nahezu) stufenlose und insbesondere individuelle Höhenverstellung zwischen der ersten, oberen Position und der zweiten, unteren Position ermöglicht.

Indem die entgegen der Schwerkraftrichtung wirkende Feder die Gewichtskraft des Sanitärkörpers, gegebenenfalls mit dem darin befindlichen Spülwasser, sowie gegebenenfalls auch die Gewichtskraft des zweiten Trägers und der damit verbundenen Bauteile kompensiert, kann ohne großen Kraftaufwand eine Höhenverstellung des Sanitärkörpers vorgenommen werden. Grundsätzlich kann auch die Federkraft auf mehrere Federn aufgeteilt werden, so dass die einzelnen Federn weniger Bauraum einnehmen und die Last besser verteilen. Zu diesem Zweck kann vorgesehen sein, dass zwischen dem ersten Träger und dem zweiten Träger mindestens zwei entgegen der Schwerkraftrichtung wirkende Federn angeordnet sind, deren jeweiliges eines Ende mit dem ersten Träger und deren jeweiliges anderes Ende mit dem zweiten Träger verbunden ist.

Bei der mindestens einen Feder bzw. den mindestens zwei Federn handelt es sich gemäß einer Ausgestaltung der erfindungsgemäßen Tragvorrichtung um eine Zug- oder Druckfeder. Bei Vorhandensein von mindestens zwei Federn kann auch eine Zug- und eine Druckfeder vorgesehen sein.

Gemäß noch einer weiteren Ausgestaltung der erfindungsgemäßen Tragvorrichtung ist die mindestens eine Feder eine pneumatische Feder oder eine hydraulische Feder. Vorzugsweise kann eine Gasfeder vorgesehen sein. Insbesondere kann die mindestens eine Feder eine Gaszug- oder Gasdruckfeder sein. Gasfedern sind auf einfache Weise bedienbar und ermöglichen auch dem Laien ohne Weiteres eine Höhenverstellung des Sanitärkörpers.

Gemäß noch einer Ausgestaltung der erfindungsgemäßen Tragvorrichtung weist die mindestens eine Feder, insbesondere die pneumatische oder hydraulische Feder, wie eine Gasfeder, einen Verriegelungsmechanismus auf, mit dem sie in der ersten, oberen Position und/oder in der zweiten, unteren Position und/oder in einer oder mehreren dazwischen liegenden Positionen verriegelbar (blockierbar) und entriegelbar (freigebbar) ist. Erfindungsgemäß ist auf diese Weise der zweite Träger in den besagten Positionen arretierbar. Der Verriegelungsmechanismus ist insbesondere über einen Auslösemechanismus betätigbar, der ein elektrischer, hydraulischer, pneumatischer oder mechanischer Auslösemechanismus sein kann. Der Auslösemechanismus kann einen Bowdenzug und/oder einen Auslöseknopf oder einen Auslösehebel aufweisen. Besonders bevorzugt kann mittels eines Hebels als Auslösemechanismus der Verriegelungsmechanismus beispielsweise einer Gasfeder betätigt werden, so dass bei Betätigung des Hebels die Feder, wenn sie unbelastet ist, den Sanitärkörper in vertikaler Richtung anhebt und sich im belasteten Zustand der Feder, wenn beispielsweise eine Person auf dem Sanitärkörper sitzt, sich der Sanitärkörper absenkt. Wird der Auslösemechanismus, beispielsweise der Hebel, wieder in die Ausgangslage zurückbewegt, wird die Gasfeder wieder verriegelt/blockiert und der zweite Träger arretiert. Selbstverständlich ist das grundlegende Funktionsprinzip der Verriegelung und Entriegelung auch auf andere Federtypen anwendbar. Auch ist nicht zwingend ein Hebel als Auslösemechanismus erforderlich, sondern der Auslösemechanismus kann wie zuvor definiert auch anders ausgebildet und bedienbar sein. Dabei ist der Auslöseknopf oder Auslösehebel insbesondere an der Tragvorrichtung, vorzugsweise an der Beplankung der Tragvorrichtung, die im Folgenden noch näher beschieben wird, befestigt bzw. (im Falle eines Auslösehebels) angelenkt. Grundsätzlich ist auch denkbar, dass der Auslöseknopf oder Auslösehebel nicht an der Tragvorrichtung, sondern daneben, beispielsweise an der Wand des Raumes, in dem die Tragvorrichtung angeordnet ist, befestigt bzw. angelenkt ist. Erfindungsgemäß erfolgt also die Arretierung des zweiten Trägers in der jeweiligen Position gegenüber dem ersten Träger durch eine oder mehrere entgegen der Schwerkraftrichtung wirkende Federn, insbesondere Gasfedern, mit einem eigenen Verriegelungsmechanismus anstelle von am ersten Träger und am zweiten Träger befestigten vertikal verlaufenden gezahnten Flächen. Eine solche Anordnung ist auf besonders einfache Weise bedienbar und hat insbesondere den Vorteil, dass der Sanitärkörper zum Verstellen der Höhe nicht gelöst werden muss. Erfindungsgemäss wird der erste Träger von einem Rahmen gebildet und der zweite Träger ist innerhalb des ersten Rahmens angeordnet. Vorzugsweise ist der zweite Träger vollständig in einem von dem Rahmen umgebenen Bereich (Raum) angeordnet, d.h. der zweite Träger ist vollständig zu seinen Seiten und nach oben und unten von dem Rahmen umgeben (umschlossen) bzw. der Rahmen verläuft um den gesamten Träger herum. Um eine translatorische Relativbewegung zwischen erstem Träger und zweitem Träger zu ermöglichen, ist dabei eine Führungseinrichtung vorgesehen, die den zweiten Träger relativ zum ersten Träger parallel zur Schwerkraftrichtung führt. Insbesondere ist dabei vorgesehen, dass die Führungseinrichtung gebildet wird, indem der Rahmen, insbesondere innenseitig oder außenseitig, Führungsschienen und der zweite Träger in den Führungsschienen geführte Gegenstücke, insbesondere Gleitschienen, Rollen oder Wälzlager, aufweist und/oder der zweite Träger, insbesondere innenseitig oder außenseitig, Führungsschienen und der Rahmen in den Führungsschienen geführte Gegenstücke, insbesondere Gleitschienen, Rollen oder Wälzlager, aufweist. Alternativ oder zusätzlich ist es denkbar, dass mit dem Rahmen Führungsstangen verbunden sind und der zweite Träger an den Führungsstangen geführte, die Führungsstangen zumindest abschnittsweise umgreifende Gegenstücke, insbesondere C-Profile oder Hülsen, aufweist. Die Außenkontur der Führungsstangen und/oder die Innenkontur der C-Profile oder Hülsen können dabei rund oder eckig, insbesondere rechteckig, sein. Die Führungsstangen können innerhalb oder außerhalb des Rahmens vorgesehen sein. Die Führungsschienen oder -stangen verlaufen dabei in Schwerkraftrichtung. Auf diese Weise kann der zweite Träger mit einfachen Mitteln relativ zum ersten Träger, insbesondere innerhalb des rahmenförmigen ersten Trägers, geführt werden. Erfindungsgemäss ist die Feder oder, bei Vorhandensein mehrerer Federn, zumindest eine der Federn in einem Zwischenraum zwischen der Führungseinrichtung, insbesondere einer der Führungsschienen oder -stangen, und dem dazu benachbarten, d.h. dem dazu am nächsten liegenden, Teil des Rahmens, insbesondere einer vertikalen Verstrebung des Rahmens, angeordnet. Grundsätzlich kann zu jeder Seite der Tragvorrichtung bzw. des zweiten Trägers ein solcher Zwischenraum vorhanden sein, wobei aber nicht in jedem Zwischenraum eine Feder angeordnet sein muss. Durch die Ausnutzung eines solchen Zwischenraums zur Anordnung der Feder(n) wird die Tragvorrichtung relativ flach gehalten und nimmt dadurch weniger Bauraum ein.

Ferner ist gemäß noch einer Ausgestaltung der erfindungsgemäßen Tragvorrichtung vorgesehen, dass am zweiten Träger ein oder mehrere Abstandshalter, insbesondere verstellbare Abstandshalter, vorgesehen sind, an denen eine parallel zum ersten und/oder zweiten Träger verlaufende Blende angeordnet ist, die senkrecht zur Schwerkraftrichtung (in Richtung des zu montierenden Sanitärkörpers) vom zweiten Träger beabstandet ist und die zumindest einen Teil des zweiten Trägers (nach vorne zum Sanitärkörper hin) abdeckt. Die Abstandshalter haben den Zweck, dass die Blende einen vorgegebenen Abstand von der Oberfläche der Fliesen hat, mit denen die Tragvorrichtung verdeckt wird, nachdem sie mit einer Beplankung, wie sie im Folgenden noch erläutert wird, beplankt worden ist. In den Fliesen verbleiben vorzugsweise lediglich Öffnungen zur Hindurchführung der Gewindestangen zur Befestigung des Sanitärkörpers und Öffnungen zur Durchführung von Zu- und Ablauf. Die Öffnungen sind dabei so geformt, dass die Höhenverstellbarkeit gewährleistet ist. Beispielsweise handelt es sich bei den Öffnungen um Langlöcher.

Die Abstandshalter können wie gesagt auch verstellbar sein, was den Vorteil hat, dass der Abstand der Blende an unterschiedliche Fliesen- und Beplankungsstärken anpassbar ist.

Die Blende besteht beispielsweise zumindest teilweise aus Metall, insbesondere Edelstahl, Kunststoff oder Glas. Die Blende ermöglicht mit einfachen Mitteln die Abdeckung der für die Gewährleistung der Höhenverstellbarkeit notwendigen Aussparungen in den Fliesen. Zusätzlich kann die Blende auch dazu dienen, zumindest einen Teil der Last des Sanitärkörpers aufzunehmen und in der Tragvorrichtung zu verteilen.

Wie bereits zuvor angedeutet, kann die erfindungsgemäße Tragvorrichtung auch eine Beplankung aufweisen. Diese Beplankung dient beispielsweise als Träger für Fliesen, die die Tragvorrichtung und/oder die Wandöffnung, in der die Tragvorrichtung angeordnet wird, verkleiden. Gemäß einer Ausgestaltung der Tragvorrichtung ist die Beplankung mit dem äußeren Träger, insbesondere mit dem Rahmen des äußeren Trägers, verbunden und deckt insbesondere den äußeren Träger und/oder zumindest einen Teil des Bereichs, insbesondere den größten Teil des Bereichs, zwischen den vertikalen Verstrebungen des Rahmens (nach vorne zum Sanitärkörper hin) ab. Die Beplankung, bei der es sich um ein plattenförmiges Element handeln kann, liegt vorzugsweise am Rahmen, insbesondere an den vertikalen Verstrebungen und gegebenenfalls auch an den horizontalen Verstrebungen des Rahmens bündig an. Es ist insbesondere vorgesehen, dass die Beplankung zwischen dem Rahmen, insbesondere den vertikalen Verstrebungen des Rahmens, und der Blende angeordnet ist, wobei die Blende senkrecht zur Schwerkraftrichtung, also in horizontaler Richtung, von der Beplankung beabstandet ist.

Es ist denkbar, dass die Beplankung einen Teil des Bereichs, insbesondere den größten Teil des Bereichs, zwischen den vertikalen Verstrebungen des Rahmens (nach vorne zum Sanitärkörper hin) abdeckt, mit Ausnahme zumindest eines ersten von der Beplankung ausgenommenen Bereichs bzw. einer ersten Öffnung in der Beplankung, der/die in Richtung senkrecht zur Schwerkraftrichtung (also in horizontaler Richtung) in der ersten Position und der zweiten Position des zweiten Trägers vor den Anschlüssen für den Ablauf und den Zulauf, insbesondere auch vor den Aufnahmen im inneren Träger für die Gewindestangen bzw. für die Befestigungselemente zur Fixierung des Sanitärkörpers am inneren Träger, liegt, und insbesondere auch mit Ausnahme eines zweiten von der Beplankung ausgenommenen Bereichs bzw. einer zweiten Öffnung in der Beplankung, der/die in Richtung senkrecht zur Schwerkraftrichtung vor einem Teil des Spülkastens, insbesondere vor Bedienelementen des Spülkastens, liegt.

Gemäß noch einer Ausgestaltung der erfindungsgemäßen Tragvorrichtung deckt die Blende den ersten von der Beplankung ausgenommenen Bereich bzw. die erste Öffnung in der Beplankung in Richtung senkrecht zur Schwerkraftrichtung ab.

Der zuvor beschriebene erste von der Beplankung ausgenommene Bereich bzw. die erste Öffnung in der Beplankung kann als Revisionsöffnung dienen, die einen leichten Zugang zum Innern der Tragvorrichtung, insbesondere zum inneren Träger und den Anschlüssen für den Ablauf und den Zulauf, gewährleistet. Damit die (Revisions-)Öffnung für den Benutzer nicht sichtbar ist, kann diese durch die beschriebene Blende nach vorne hin abgedeckt werden. Der zweite von der Beplankung ausgenommene Bereich bzw. die zweite Öffnung in der Beplankung kann zur Aufnahme eines Bedienteils, insbesondere eines Bedienteils mit einer oder mehreren Drucktasten, zum Betätigen des Spülkastens dienen. Insbesondere ist das Bedienteil mit den genannten Bedienelementen des Spülkastens mechanisch oder elektrisch gekoppelt.

Um das Innere der Tragvorrichtung gegenüber der Umgebung, das heißt gegenüber dem Raum, in welchem sich der Sanitärkörper befindet, abzudichten, ist gemäß noch einer weiteren Ausgestaltung der erfindungsgemäßen Tragvorrichtung vorgesehen, dass innerhalb des ersten von der Beplankung ausgenommenen Bereichs bzw. der ersten Öffnung in der Beplankung ein Dichtelement in Form eines Rahmens oder einer Abdeckplatte angeordnet und mit der Beplankung, insbesondere dem Rand des ersten von der Beplankung ausgenommenen Bereichs bzw. der ersten Öffnung, verbunden ist, wobei der Rahmen oder die Abdeckplatte einen Teil des ersten von der Beplankung ausgenommenen Bereichs (nach vorne zum Sanitärkörper hin) abdeckt und insbesondere verschließt, mit Ausnahme einer einzelnen Aussparung im Rahmen oder mehrere Aussparungen in der Abdeckplatte, welche Aussparung(en) in Richtung senkrecht zur Schwerkraftrichtung (also in horizontaler Richtung) in der ersten Position und der zweiten Position des zweiten Trägers vor den Anschlüssen für den Ablauf und den Zulauf, insbesondere auch vor den Aufnahmen im inneren Träger für die Gewindestangen bzw. Befestigungselemente zur Fixierung des Sanitärkörpers am inneren Träger, liegt/liegen. Mit anderen Worten ist entweder ein Rahmen an der Beplankung befestigt, wobei in diesem Fall nur eine einzelne Aussparung in selbigem vorgesehen ist, oder es ist eine Abdeckplatte an der Beplankung befestigt, wobei in diesem Fall mehrere Aussparungen in der Abdeckplatte vorgesehen sind.

Der Rahmen bzw. die Abdeckplatte dient dazu, den Spalt zwischen der Beplankung, insbesondere der mit Fliesen versehenen Beplankung, und der davon beabstandeten Blende zu verschließen und/oder derart abzudichten, dass keine Gerüche aus dem Innern der Tragvorrichtung in die Umgebung, das heißt den Raum, in welchem der Sanitärkörper angeordnet ist, gelangen können (also geruchsdicht bzw. gasdicht abzudichten). Das Dichtelement, also der Rahmen bzw. die Abdeckplatte, kann auch am gefliesten Teil bzw. den Fliesen auf der Beplankung anliegen und dadurch den Spalt zwischen Fliesen und Blende verschließen bzw. abdichten (also geruchsdicht bzw. gasdicht abdichten).

Es ist denkbar, dass der Rahmen oder die Abdeckplatte zumindest teilweise, vorzugsweise vollständig, aus Kunststoff oder Gummi besteht, wodurch der Rahmen bzw. die Abdeckplatte besonders einfach in die Öffnung in der Beplankung eingesetzt werden kann und wodurch auch eine besonders gute Abdichtung zwischen Beplankung bzw. Fliesen und Blende erreicht wird.

Um die Abdichtung zwischen Beplankung bzw. Fliesen und Blende zu optimieren, ist gemäß noch einer weiteren Ausgestaltung der erfindungsgemäßen Tragvorrichtung an dem Rahmen eine umlaufende Dichtung vorgesehen, die zumindest an der dem Sanitärkörper zugewandten Seite des Rahmens angeordnet ist. Entsprechend ist es auch denkbar, dass an der Abdeckplatte eine umlaufende Dichtung vorgesehen ist, die zumindest an der dem Sanitärkörper zugewandten Seite der Abdeckplatte angeordnet ist. Grundsätzlich ist es auch denkbar, zusätzlich oder alternativ eine solche Dichtung an der dem Dichtelement (dem Rahmen bzw. der Abdeckplatte) zugewandten Seite der Blende anzuordnen. Die Dichtung kann ein Hohlprofil oder eine Dichtlippe sein, welches Hohlprofil bzw. welche Dichtlippe vorzugsweise in einer Nut in dem Dichtelement (Rahmen oder Abdeckplatte) und/oder in einer Nut in der Blende verankert ist. Auch ist es zusätzlich oder alternativ möglich, die Dichtung anzukleben. Denkbar ist anstelle eines Hohlprofils auch eine Dichtung aus Vollmaterial.

Die Aufgabe wird ferner auch durch eine Sanitärvorrichtung mit einer wie zuvor beschriebenen Tragvorrichtung und mit einem am zweiten Träger der Tragvorrichtung befestigten Sanitärkörper, insbesondere WC-Becken, Urinal-Becken, Bidet oder Waschtisch, gelöst. Die Sanitärvorrichtung kann ferner einen am zweiten Träger befestigten Zulaufbogen und/oder Ablaufbogen der zuvor beschriebenen Art und/oder eine am zweiten Träger befestigte Blende der zuvor beschriebenen Art und/oder einen am ersten Träger befestigten Spülkasten der zuvor beschriebenen Art, der insbesondere mit dem Zulaufbogen verbunden ist, aufweisen.

Es gibt nun eine Vielzahl von Möglichkeiten, die erfindungsgemäße Tragvorrichtung und Sanitärvorrichtung auszugestalten und weiterzubilden. Hierzu sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigen:
- Fig. 1a) bis d): ein erstes Ausführungsbeispiel einer nicht beanspruchten Tragvorrichtung,
- Fig. 2: ein zweites Ausführungsbeispiel einer nicht beanspruchten Tragvorrichtung als Teil einer Sanitärvorrichtung,
- Fig. 3a) und b): ein drittes Ausführungsbeispiel einer erfindungsgemäßen Tragvorrichtung,
- Fig. 4a) und b): jeweils verschiedene Ansichten eines Ausführungsbeispiels eines Dichtelements für eine erfindungsgemäße Tragvorrichtung,
- Fig. 5a) bis c): das Ausführungsbeispiel aus Fig. 3a) und b) im beplankten und verkleideten Zustand und
- Fig. 6a) und b): eine Schnittansicht eines Ausführungsbeispiels eines Dichtelements mit eingesetzter umlaufender Dichtung.

In den Figuren 1a) bis c) ist in verschiedenen Ansichten ein erstes Ausführungsbeispiel einer nicht beanspruchten Tragvorrichtung 1 dargestellt, wobei in Fig. 1a) der Zustand nach Montage der Tragvorrichtung 1 an einem Bauwerk dargestellt ist. Die Figuren 1b) und c) zeigen auch das Innere der Tragvorrichtung 1 aus Fig. 1a) im Detail. Fig. 1d) ist eine Schnittansicht entlang der Schnittlinie BB in Fig. 1c).

Die dargestellte Tragvorrichtung 1 wird an einem Bauwerk befestigt, beispielsweise an einer Wand und/oder auf einem Boden, um daran einen Sanitärkörper 10 zu befestigen.

Die Tragvorrichtung 1 erlaubt eine Höhenverstellung des Sanitärkörpers 10, hier beispielsweise eines WC-Beckens, ohne Hilfe eines Fachmanns. Jeder Nutzer kann seine individuelle Sitzposition schnell und einfach finden.

Dazu weist die Tragvorrichtung 1 einen ersten, äußeren Träger 2 und einen zweiten, inneren Träger 4 auf. Der erste Träger 2 besteht aus horizontalen Verstrebungen 7.3 und vertikalen Verstrebungen 7.2, die zusammen einen Rahmen 7 bilden. Die Verstrebungen 7.2 und 7.3 bilden gleichzeitig auch Befestigungselemente 2.2 für einen Spülkasten 3. Der erste Träger 2 wird über entsprechende Befestigungselemente 2.1 statisch bzw. ortsfest an dem Bauwerk, beispielsweise der Wand und/oder dem Boden, befestigt.

Der zweite Träger 4 weist Befestigungselemente 4.1 zur Anbringung des Sanitärkörpers 10 am zweiten Träger 4 sowie Anschlüsse 4.2 und 4.3 für einen Ab- und Zulauf auf. Von dem Anschluss 4.3 für den Zulauf erstreckt sich ein Zulaufbogen 11 mit einer balgartigen Manschette 11.1 bis zu einem Anschluss 3.1 am Spülkasten 3. Vom Anschluss 4.2 für den Ablauf erstreckt sich ein Ablaufbogen 12 mit einem flexiblen Teilstück 12.1 zur Abwasserleitung (nicht dargestellt).

Der zweite Träger 4 ist mit dem ersten Träger 2 zwischen einer ersten, oberen Position I, die für ein anderes Ausführungsbeispiel in Fig. 2 dargestellt ist, und einer in Schwerkraftrichtung X davon vertikal beabstandeten zweiten, unteren Position II, die in den Figuren 1a) bis c) dargestellt ist, verschiebbar verbunden, das heißt der erste Träger 2 und der zweite Träger 4 sind relativ zueinander beweglich, wenn keine Arretierung der beiden Träger relativ zueinander vorliegt. Der zweite Träger 4 ist in der ersten, oberen Position I und in der zweiten, unteren Position II jeweils arretierbar, das heißt feststellbar. Eine Arretierung kann auch in mehreren Zwischenpositionen zwischen der oberen Position I und der unteren Position II erfolgen.

Zwischen dem ersten Träger 2 und dem zweiten Träger 4 ist ferner mindestens eine entgegen der Schwerkraftrichtung X wirkende Feder 5 angeordnet, deren eines Ende 5.1, hier das obere Ende, mit dem ersten Träger 2 und deren anderes Ende 5.2, hier das untere Ende, mit dem zweiten Träger 4 verbunden ist. Im vorliegenden Fall handelt es sich bei der Feder 5 um eine Gaszugfeder.

Im vorliegenden Fall ist die Gaszugfeder 5 im maximal komprimierten Zustand (maximal ausgezogen) durch einen Verriegelungsmechanismus in der Feder verriegelt bzw. arretiert. Der zweite Träger 4 befindet sich dabei in der unteren Position II. Der Verriegelungsmechanismus kann über einen Auslösemechanismus 6, beispielsweise einen elektrischen, hydraulischen, pneumatischen oder mechanischen Auslösemechanismus 6, der einen Bowdenzug, und wie hier einen Auslöseknopf 6.1 aufweisen kann, betätigt werden und die Gasfeder 5 entriegeln (die Arretierung aufheben). Dadurch zieht die Gaszugfeder 5 den zweiten Träger 4 entgegen der Schwerkraftrichtung X vertikal nach oben zu einer Position, die vertikal oberhalb der unteren Position II liegt, beispielsweise zur oberen Position I. Ein Sanitärkörper 10, der am zweiten Träger 4 montiert ist, folgt dieser Bewegung. Auf diese Weise kann mit sehr einfachen Mitteln eine Höhenverstellung auch von Laien durchgeführt werden.

Wie insbesondere in den Figuren 1b) bis d) zu erkennen ist, ist der zweite Träger 4 vollständig in dem Rahmen 7 des ersten Trägers 2 angeordnet, d.h. der Rahmen 7 verläuft um den gesamten Träger 4 herum. Damit der zweite Träger 4 relativ zum ersten Träger 2 parallel zur Schwerkraftrichtung X geführt werden kann, ist eine Führungseinrichtung vorgesehen, die wie folgt aufgebaut ist: Der Rahmen 7 weist innenseitig an jeder Seite eine Führungsschiene 7.1 auf, wobei sich die beiden Führungsschienen 7.1 gegenüberliegen. Der zweite Träger 4 weist in den Führungsschienen 7.1 geführte Gegenstücke 13 in Form von Rollen auf. Alternativ können die Gegenstücke auch Gleitschienen oder Wälzlager sein.

Fig. 1a) zeigt eine Blende 9, die hier beispielhaft aus Edelstahl besteht und die die für die Gewährleistung der Höhenverstellbarkeit notwendigen Aussparungen in den Fliesen und der Beplankung (nicht dargestellt) abdeckt. Die Blende 9 ist über verstellbare Abstandshalter 8 mit dem zweiten Träger verbunden und durch diese senkrecht zur Schwerkraftrichtung X in Richtung des zu montierenden Sanitärkörpers 10 vom zweiten Träger 4 beabstandet. Die Blende 9 weist Durchführungen 9.1 für Gewindestangen zur Befestigung des Sanitärkörpers 10, eine Durchführung 9.2 für den Anschluss 4.3 des Zulaufs und eine Durchführung für den Anschluss 4.2 des Ablaufs auf.

Fig. 2 zeigt eine Sanitärvorrichtung mit einer alternativen Tragvorrichtung 1 und einem am zweiten Träger 4 befestigten Sanitärkörper 10 in Form eines hier nur symbolisch dargestellten WC-Beckens.

Die alternative Tragvorrichtung 1 ist im Wesentlichen wie die in den Figuren 1a) bis d) dargestellte Tragvorrichtung 1 aufgebaut, unterscheidet sich jedoch durch die Federn. So werden bei dem Ausführungsbeispiel gemäß Fig. 2 zwei Federn 5' anstelle nur einer einzigen Feder verwendet. Außerdem handelt es sich bei den beiden Federn 5' um Gasdruckfedern anstelle von Gaszugfedern. Die Gasdruckfedern sind jeweils mit ihrem unteren Ende 5.1' am ersten Träger 2 und mit ihrem oberen Ende 5.2' am zweiten Träger 4 befestigt. Auch diese Gasfedern 5' verfügen über einen Verriegelungsmechanismus, der über einen gemeinsamen Auslösemechanismus 6 betätigbar ist. Der Auslösemechanismus 6 kann wie zuvor beschrieben ausgebildet sein.

In Fig. 2 ist der zweite Träger 4 in der oberen Position I angeordnet, bei der der zweite Träger 4 an die Unterseite des Spülkastens 3 stößt. Die Gasdruckfedern 5' können gegenüber der dargestellten Position noch weiter ausgezogen werden, um den zweiten Träger 4 und damit den Sanitärkörper 10 noch weiter abzusenken. Die Figuren 3a) und 3b) zeigen ein erfindungsgemässes Ausführungsbeispiel einer Tragvorrichtung 1. Diese weist ebenfalls, wie die in den Figuren 1a) bis d), nur eine einzige Feder 5 auf, bei der es sich hier um eine Gasdruckfeder handelt. Im Unterschied zu dem Ausführungsbeispiel in den Figuren 1a) bis d) ist bei dem Ausführungsbeispiel in den Figuren 3a) und b) die Feder 5 nicht mittig, sondern seitlich versetzt angeordnet, hat also nicht denselben Abstand zu beiden vertikalen Rahmenteilen 7.2. Die Feder 5 ist vielmehr in einem Zwischenraum zwischen der im Folgenden noch beschriebenen Führungseinrichtung und dem dazu benachbarten Teil des Rahmens 7, nämlich der vertikalen Verstrebung 7.2 des Rahmens 7, angeordnet.

Bei diesem Ausführungsbeispiel wird die Führungseinrichtung zum Führen des zweiten Trägers 4 relativ zum bzw. am ersten Träger 1 gebildet, indem innerhalb des Rahmens 7, d.h. im vom Rahmen 7 umschlossenen Bereich bzw. Raum, Führungsstangen 7.1' angeordnet und mit dem Rahmen 7 verbunden sind und der zweite Träger 4 an den Führungsstangen 7.1' geführte, die Führungsstangen 7.1' vollständig umgreifende Gegenstücke 13' in Form von Hülsen aufweist. Die Führungsstangen 7.1' haben in diesem Fall einen runden Querschnitt, d.h. eine runde Außenkontur. Die Hülsen 13' haben eine der Außenkontur der Führungsstangen entsprechende Innenkontur, die also hier ebenfalls rund ist. Grundsätzlich sind aber auch eckige Querschnitte bzw. Konturen denkbar.

Die Figuren 4a) und b) zeigen jeweils ein Ausführungsbeispiel eines Dichtelements, welches in einer Öffnung 14.1 einer Beplankung 14, wie sie in Fig. 5a) gezeigt ist, vorgesehen werden kann.

Gemäß Fig. 4a) handelt es sich bei dem Dichtelement um einen Rahmen 15, beispielsweise aus Kunststoff oder Gummi, der eine einzelne zentrale Aussparung 15.1 aufweist, die im montierten Zustand in Richtung senkrecht zur Schwerkraftrichtung X sowohl in der ersten Position I als auch in der zweiten Position II des zweiten Trägers 4 (horizontal) vor den Anschlüssen 4.2 und 4.3 für den Ablauf und den Zulauf sowie auch (horizontal) vor den Aufnahmen 4.4 im inneren Träger 4 für die Gewindestangen (nicht dargestellt) zur Fixierung des Sanitärkörpers 10 am inneren Träger 4 liegt.

Fig. 4b) zeigt ein alternatives Ausführungsbeispiel eines Dichtelements. Bei diesem Dichtelement handelt es sich um eine Abdeckplatte 16, beispielsweise aus Kunststoff oder Gummi, die mehrere Aussparungen aufweist, unter anderem eine Aussparung 16.1, die im montierten Zustand in Richtung senkrecht zur Schwerkraftrichtung X sowohl in der ersten Position I als auch der zweiten Position II des zweiten Trägers 4 (horizontal) vor den Anschlüssen 4.2 und 4.3 für den Ablauf und den Zulauf liegt. Ferner sind bei dem in Fig. 4b) gezeigten Ausführungsbeispiel zwei Aussparungen 16.2 und 16.2' vorgesehen, welche im montierten Zustand in Richtung senkrecht zur Schwerkraftrichtung X sowohl in der ersten Position I als auch der zweiten Position II des zweiten Trägers 4 (horizontal) vor den Aufnahmen 4.4 im inneren Träger 4 für die Gewindestangen (nicht dargestellt) zur Fixierung des Sanitärkörpers 10 am inneren Träger 4 liegen. Wie in Fig. 4b) dargestellt, kann die Abdeckplatte 16 auch noch weitere Aussparungen aufweisen.

Fig. 5a) zeigt das Ausführungsbeispiel einer Tragvorrichtung 1 gemäß den Figuren 3a) und b), wobei eine Beplankung 14 vorgesehen ist, die mit dem äußeren Träger 2, insbesondere mit dem Rahmen 7 des äußeren Trägers 2, verbunden ist und die insbesondere den äußeren Träger 2 und/oder zumindest einen Teil des Bereichs zwischen den vertikalen Verstrebungen 7.3 des Rahmens 7 abdeckt.

Wie deutlich zu erkennen ist, wird nach vorne zum Sanitärkörper (hier nicht dargestellt) hin der größte Teil des Bereichs zwischen den vertikalen Verstrebungen 7.3 des Rahmens 7 abgedeckt. Die Beplankung 14 liegt dabei bündig am Rahmen 7 und insbesondere an den horizontalen und vertikalen Verstrebungen 7.2 und 7.3 an.

In Fig. 5a) ist ferner zu erkennen, dass die Beplankung 14 einen Teil des Bereichs zwischen den vertikalen Verstrebungen 7.3 des Rahmens 7 abdeckt, mit Ausnahme eines ersten von der Beplankung 14 ausgenommenen Bereichs bzw. einer ersten Öffnung 14.1, der/die in Richtung senkrecht zur Schwerkraftrichtung X in der ersten Position I und der zweiten Position II des zweiten Trägers 4 vor den Anschlüssen 4.2, 4.3 für den Ablauf und den Zulauf liegt, und mit Ausnahme eines zweiten von der Beplankung 14 ausgenommenen Bereichs bzw. einer zweiten Öffnung 14.2, der/die in Richtung senkrecht zur Schwerkraftrichtung X vor einem Teil des Spülkastens 3, insbesondere vor den Bedienelementen 3.2 des Spülkastens 3, liegt.

In Fig. 5b) ist ein teilverkleideter Zustand dargestellt, bei dem ein Dichtelement - hier handelt es sich beispielhaft um eine Abdeckplatte 16 gemäß Fig. 4b) - in die erste Öffnung 14.1 der Beplankung 14 eingesetzt ist. Anstelle einer Abdeckplatte 16 kann hier selbstverständlich auch als Dichtelement ein Rahmen 15 gemäß Fig. 4a) eingesetzt werden.

Bei dem Ausführungsbeispiel in Fig. 5b) ist deutlich erkennbar, dass die Abdeckplatte 16 einen Teil des ersten von der Beplankung 14 ausgenommenen Bereichs 14.1 nach vorne zum Sanitärkörper (nicht dargestellt) hin abdeckt, mit Ausnahme der besagten Aussparungen 16.1, 16.2, 16.2' etc.

Die zweite Öffnung 14.2 ist hier noch nicht abgedeckt, kann aber mit einem Bedienteil für die Spülung verschlossen werden.

Ferner zeigt Fig. 5c) den (mit Ausnahme der Öffnung 14.2) vollverkleideten Zustand, bei dem eine Blende 9, wie sie bereits anhand von Fig. 1a) beschrieben wurde, den ersten von der Beplankung 14 ausgenommenen Bereich bzw. die erste Öffnung 14.1 in Richtung senkrecht zur Schwerkraftrichtung X abdeckt. Einzig die Öffnungen 9.1 zur Durchführung der Gewindestangen und die Öffnungen 9.2 und 9.3 zum Anschluss des Ablaufs und des Zulaufs stellen noch einen horizontal nach vorne nicht abgedeckten Bereich dar. Aber auch dieser Bereich ist nach Montage und Anschluss eines Sanitärkörpers 10 verschlossen. Der Bereich bzw. Spalt zwischen Beplankung 14 bzw. Fliesen (nicht dargestellt) und Blende 9 wird durch besagtes Dichtelement 15 bzw. 16 abgedichtet.

Um die Abdichtung des Bereichs zwischen Beplankung 14 und Blende 9 zu optimieren, kann, wie die Figuren 6a) und 6b) beispielhaft zeigen, eine Dichtung 17 bzw. 17' vorgesehen sein, die in einer Nut 16.3 und/oder Aussparung im Dichtelement 17 bzw. 17' verankert ist. Die Dichtung 17 bzw. 17' verläuft dabei in einem Bereich, der in Richtung senkrecht zur Schwerkraftrichtung X von der Blende 9 überdeckt wird, so dass die Blende 9 im montierten Zustand mit der Dichtung 17 bzw. 17' in Kontakt kommt.

Die beispielhaft dargestellten Dichtungen 17 und 17' unterscheiden sich in ihrem Profil. Die in Fig. 6a) dargestellte Dichtung 17 weist ein Hohlprofil auf, wohingegen die Dichtung 17' in Fig. 6b) eine Dichtlippe 17.1' aufweist. Die Dichtlippe 17.1' weist hier zur Mitte des Dichtelementes 16, kann aber auch in die entgegengesetzte Richtung (in Fig. 6b) nach unten) weisen. Wenn die Blende 9 in der Richtung senkrecht zur Schwerkraftrichtung X (also in horizontaler Richtung) an der Dichtung 17 bzw. 17' anliegt, ist der Bereich bzw. die Öffnung 14.1 von dem Dichtelement in Form des Rahmens 15 bzw. der Abdeckplatte 16 und der Blende 9 vollständig verschlossen, wodurch das Innere der erfindungsgemäßen Tragvorrichtung 1 gegenüber der Umgebung abgedichtet ist.

## Patentansprüche

1. Tragvorrichtung (1) für einen Sanitärkörper (10), insbesondere ein WC-Becken, ein Urinal-Becken, ein Bidet oder einen Waschtisch,
- mit einem ersten Träger (2), der erste Befestigungselemente (2.1) zur statischen Montage des ersten Trägers (2) an einem Bauwerk sowie zweite Befestigungselemente (2.2) zur Anbringung eines Spülkastens (3) am ersten Träger (2) aufweist, und
- mit einem zweiten Träger (4), der dritte Befestigungselemente (4.1) zur Anbringung des Sanitärkörpers (10) an dem zweiten Träger (4) aufweist,
- wobei der zweite Träger (4) mit dem ersten Träger (2) zwischen einer ersten, oberen Position (I) und einer in Schwerkraftrichtung (X) davon beabstandeten zweiten, unteren Position (II) verschiebbar verbunden ist, wobei der zweite Träger (4) zumindest in der ersten, oberen Position (I) und in der zweiten, unteren Position (II) arretierbar ist,
- wobei zwischen dem ersten Träger (2) und dem zweiten Träger (4) mindestens eine entgegen der Schwerkraftrichtung (X) wirkende Feder (5,5') angeordnet ist, deren eines Ende (5.1,5.1') mit dem ersten Träger (2) und deren anderes Ende (5.2,5.2') mit dem zweiten Träger (4) verbunden ist,
- wobei der erste Träger (2) von einem Rahmen (7) gebildet wird und der zweite Träger (4) innerhalb des Rahmens (7) angeordnet ist,
- wobei eine Führungseinrichtung vorgesehen ist, die den zweiten Träger (4) relativ zum ersten Träger (2) parallel zur Schwerkraftrichtung (X) führt, **dadurch gekennzeichnet,**
- **dass** die mindestens eine Feder (5,5') in einem Zwischenraum zwischen der Führungseinrichtung und dem dazu benachbarten Teil des Rahmens (7) angeordnet ist.

2. Tragvorrichtung (1) nach Anspruch 1, **dadurch gekennzeichnet, dass** zwischen dem ersten Träger (2) und dem zweiten Träger (4) mindestens zwei entgegen der Schwerkraftrichtung (X) wirkende Federn (5') angeordnet sind, deren jeweiliges eines Ende (5.1') mit dem ersten Träger (2) und deren jeweiliges anderes Ende (5.2') mit dem zweiten Träger (4) verbunden ist.

3. Tragvorrichtung (1) nach Anspruch 1 oder 2, **dadurch gekennzeichnet, dass** die mindestens eine Feder (5,5') einen Verriegelungsmechanismus aufweist, mit dem die mindestens eine Feder (5,5') in der ersten, oberen Position (I) und/oder in der zweiten, unteren Position (II) und/oder in einer oder mehreren dazwischen liegenden Positionen verriegelbar und entriegelbar ist.

4. Tragvorrichtung (1) nach einem der vorangehenden Ansprüche, **dadurch gekennzeichnet, dass** die mindestens eine Feder (5,5') eine Zug- oder Druckfeder ist und/oder eine pneumatische oder hydraulische Feder ist.

5. Tragvorrichtung (1) nach einem der vorangehenden Ansprüche, **dadurch gekennzeichnet, dass** der Rahmen (7) von horizontalen Verstrebungen (7.3) und vertikalen Verstrebungen (7.2) gebildet wird, die gleichzeitig auch Befestigungselemente (2.2) für den Spülkasten (3) bilden.

6. Tragvorrichtung (1) nach Anspruch 5, **dadurch gekennzeichnet, dass** eine Beplankung (14) vorgesehen ist, die mit dem ersten, äußeren Träger (2), insbesondere mit dem Rahmen (7) des äußeren Trägers (2), verbunden ist, wobei die Beplankung (14) insbesondere den äußeren Träger (2) und/oder zumindest einen Teil des Bereichs zwischen den vertikalen Verstrebungen (7.2) des Rahmens (7) abdeckt und vorzugsweise am Rahmen (7), insbesondere an den vertikalen Verstrebungen (7.2) des Rahmens (7), bündig anliegt.

7. Tragvorrichtung (1) nach Anspruch 3, oder einem der Ansprüche 4-6 mit Rückbezug auf Anspruch 3, **dadurch gekennzeichnet, dass** der Verriegelungsmechanismus über einen Auslösemechanismus (6), insbesondere über einen elektrischen, hydraulischen, pneumatischen oder mechanischen Auslösemechanismus (6), betätigbar ist, wobei der Auslösemechanismus (6) insbesondere einen Bowdenzug und/oder einen Auslöseknopf (6.1) oder Auslösehebel aufweist, wobei der Auslöseknopf (6.1) oder Auslösehebel insbesondere an der Tragvorrichtung, vorzugsweise an der Beplankung (14), befestigt ist.

8. Tragvorrichtung (1) nach einem der vorangehenden Ansprüche, **dadurch gekennzeichnet, dass** die Führungseinrichtung gebildet wird, indem
- der Rahmen (7) Führungsschienen (7.1) und der zweite Träger (4) in den Führungsschienen (7.1) geführte Gegenstücke, insbesondere Gleitschienen, Rollen oder Wälzlager, aufweist oder
- der zweite Träger (4) Führungsschienen und der Rahmen (7) in den Führungsschienen geführte Gegenstücke, insbesondere Gleitschienen, Rollen oder Wälzlager, aufweist oder
- mit dem Rahmen (7) Führungsstangen (7.1') verbunden sind und der zweite Träger (4) an den Führungsstangen (7.1') geführte, die Führungsstangen (7.1') zumindest abschnittsweite umgreifende Gegenstücke (13'), insbesondere C-Profile oder Hülsen, aufweist.

9. Tragvorrichtung (1) nach Anspruch 8, **dadurch gekennzeichnet, dass**
- die Führungsschienen (7.1) des Rahmens (7) innenseitig oder außenseitig am Rahmen (7) oder
- die Führungsschienen des zweiten Trägers (4) innenseitig oder außenseitig am zweiten Träger (4) oder
- die Führungsstangen (7.1') innerhalb oder außerhalb des Rahmens (7)
vorgesehen sind.

10. Tragvorrichtung (1) nach einem der vorangehenden Ansprüche, **dadurch gekennzeichnet, dass** die mindestens eine Feder (5, 5') in einem Zwischenraum zwischen einer der Führungsschienen (7.1) oder -stangen (7.1') und dem dazu benachbarten Teil des Rahmens (7), insbesondere einer vertikalen Verstrebung (7.2) des Rahmens (7), angeordnet ist.

11. Tragvorrichtung (1) nach einem der vorangehenden Ansprüche, **dadurch gekennzeichnet, dass** am zweiten Träger (4) ein oder mehrere Abstandshalter (8), insbesondere verstellbare Abstandshalter (8), vorgesehen sind, an denen eine parallel zum ersten und/oder zweiten Träger (2,4) verlaufende Blende (9) angeordnet ist, die senkrecht zur Schwerkraftrichtung (X) vom zweiten Träger (4) beabstandet ist und die zumindest einen Teil des zweiten Trägers (4) abdeckt, wobei die Beplankung (14) vorzugsweise zwischen dem Rahmen (7), insbesondere den vertikalen Verstrebungen (7.2) des Rahmens (7), und der Blende (9) angeordnet ist, wobei die Blende (9) senkrecht zur Schwerkraftrichtung (X) von der Beplankung (14) beabstandet ist.

12. Tragvorrichtung (1) nach einem der Ansprüche 6 bis 11, **dadurch gekennzeichnet, dass** die Beplankung (14) einen Teil des Bereichs zwischen den vertikalen Verstrebungen (7.2) des Rahmens (7) abdeckt, mit Ausnahme eines ersten von der Beplankung (14) ausgenommenen Bereichs (14.1), der in Richtung senkrecht zur Schwerkraftrichtung (X) in der ersten Position (I) und der zweiten Position (II) des zweiten Trägers (4) vor den Anschlüssen (4.2,4.3) für den Ablauf und den Zulauf liegt, und insbesondere mit Ausnahme eines zweiten von der Beplankung (14) ausgenommenen Bereichs (14.2), der in Richtung senkrecht zur Schwerkraftrichtung (X) vor einem Teil des Spülkastens (3), insbesondere vor den Bedienelementen (3.2) des Spülkastens (3), liegt, wobei die Blende (9) insbesondere den ersten von der Beplankung (14) ausgenommenen Bereich (14.1) in Richtung senkrecht zur Schwerkraftrichtung (X) abdeckt.

13. Tragvorrichtung (1) nach Anspruch 12, **dadurch gekennzeichnet, dass** innerhalb des ersten von der Beplankung (14) ausgenommenen Bereichs (14.1) ein Dichtelement (15,16) in Form eines Rahmens (15) oder einer Abdeckplatte (16) angeordnet und mit der Beplankung (14) verbunden ist, wobei der Rahmen (15) oder die Abdeckplatte (16) einen Teil des ersten von der Beplankung (14) ausgenommenen Bereichs (14.1) abdeckt, mit Ausnahme einer einzelnen Aussparung (15.1) im Rahmen (15) oder mehrere Aussparungen (16.1,16.2,16.2') in der Abdeckplatte (16), welche Aussparung(en) in Richtung senkrecht zur Schwerkraftrichtung (X) in der ersten Position (I) und der zweiten Position (II) des zweiten Trägers (4) vor den Anschlüssen (4.2,4.3) für den Ablauf und den Zulauf liegt/liegen, wobei an dem Rahmen (15) oder der Abdeckplatte (16) insbesondere eine umlaufende Dichtung (17,17') vorgesehen ist, die zumindest an der dem Sanitärkörper (10) zugewandten Seite des Rahmens (15) oder der Abdeckplatte (16) angeordnet ist.

14. Sanitärvorrichtung
- mit einer Tragvorrichtung (1) nach einem der vorangehenden Ansprüche und
- mit einem am zweiten Träger (4) der Tragvorrichtung (1) befestigten Sanitärkörper (10), insbesondere WC-Becken, Urinal-Becken, Bidet oder Waschtisch.

## Claims

1. A support device (1) for a sanitary body (10), in particular a toilet bowl, a urinal basin, a bidet or a washbasin,
- with a first support (2) which comprises first fixing elements (2.1) for the static assembly of the first support (2) on a structure and second fixing elements (2.2) for attaching a flushing tank (3) to the first support (2), and
- with a second support (4) which comprises third fixing elements (4.1) for attaching the sanitary body (10) to the second support (4),
- wherein the second support (4) is connected to the first support (2) displaceably between a first, upper position (I) and a second, lower position (II) spaced apart from the first, upper position in the direction of gravity (X), wherein the second support (4) can be locked at least in the first, upper position (I) and in the second, lower position (II),
- wherein at least one spring (5, 5') acting against the direction of gravity (X) is disposed between the first support (2) and the second support (4), one end (5.1, 5.1') of which spring is connected to the first support (2) and its other end (5.2, 5.2') to the second support (4),
- wherein the first support (2) is constituted by a frame (7) and the second support (4) is disposed inside the frame (7),and
- wherein a guide device is provided, which guides the second support (4) relative to the first support (2) parallel to the direction of gravity (X),
**characterised in that**
at least one spring (5, 5') is disposed in an intermediate space between the guide device and the part of the frame (7) adjacent thereto.

2. The support device (1) according to claim 1, **characterised in that** at least two springs (5') acting against the direction of gravity (X) are disposed between the first support (2) and the second support (4), one end (5.1') of each of said springs being connected to the first support (2) and their respective other end (5.2') to the second support (4).

3. The support device (1) according to claim 1 or 2, **characterised in that** the at least one spring (5, 5') comprises a locking mechanism, with which the at least one spring (5, 5') can be locked and unlocked in the first, upper position (I) and/or in the second, lower position (II) and/or in one or more positions lying in between the latter.

4. The support device (1) according to any one of the preceding claims, **characterised in that** the at least one spring (5, 5') is a tension spring or a compression spring and/or a pneumatic spring or a hydraulic spring.

5. The support device (1) according to any one of the preceding claims, **characterized in that** the frame (7) is formed by horizontal struts (7.3) and vertical struts (7.2), which, at the same time, form fixing elements (2.2) for the flushing tank (3).

6. The support device (1) according to claim 5, **characterised in that** a panelling (14) is provided, which is connected with the first, outer support (2), in particular with the frame (7) of the outer support (2), wherein the panelling (14) covers in particular the outer support (2) and/or at least a part of the area between the vertical struts (7.2) of the frame (7) and lies flush against preferably the frame (7), in particular against the vertical struts (7.2) of the frame (7).

7. The support device (1) according to claim 3 or any one of the claims 4 to 6 with a back reference to claim 3, **characterised in that** the locking mechanism can be actuated by a tripping mechanism (6), in particular by an electric, hydraulic, pneumatic or mechanical tripping mechanism (6), wherein the tripping mechanism (6) comprises in particular a Bowden cable and/or a tripping button (6.1) or a tripping lever, wherein the tripping button (6.1) or tripping lever is fixed in particular to the support device, preferably to the panelling (14).

8. The support device (1) according to any one of the preceding claims, **characterised in that** the guide device is constituted by the fact that
- the frame (7) comprises guide rails (7.1) and the second support (4) comprises counter-pieces, in particular sliding rails, rolls or roller bearings, guided in the guide rails (7.1) and/or
- the second support (4) comprises guide rails and the frame (7) comprises counter-pieces, in particular sliding rails, rolls or roller bearings, guided in the guide rails, and/or
- guide rods (7.1') are connected to the frame (7) and the second support (4) comprises counter-pieces (13'), in particular C-profiles or sleeves, which are guided on the guide rods (7.1') and engage around the guide rods (7.1') at least in sections.

9. The support device (1) according to claim 8, **characterised in that**
- the guide rails (7.1) of the frame (7) are provided inside or outside on the frame (7) or
- the guide rails of the second support (4) are provided inside or outside on the second support (4) or
- the guide rods (7.1') are provided inside or outside of the frame (7).

10. The support device (1) according to any one of the preceding claims, **characterised in that** the at least one spring (5, 5') is disposed in an intermediate space between one of the guide rails (7.1) or rods (7.1'), and the part of the frame (7) adjacent thereto, in particular a vertical strut (7.2) of the frame (7).

11. The support device (1) according to any one of the preceding claims, **characterised in that** one or more spacers (8), in particular adjustable spacers (8), are provided on the second support (4), on which spacers a screen (9) running parallel to the first and/or second support (2, 4) is disposed, said screen being spaced apart from the second (4) support normal to the direction of gravity (X) and covering at least one part of the second support (4), wherein the panelling (14) is disposed preferably between the frame (7), in particular the vertical struts (7.2) of the frame (7), and the screen (9), wherein the screen (9) is spaced apart from the panelling (14) normal to the direction of gravity (X).

12. The support device (1) according to any one of claims 6 to 11, **characterised in that** the panelling (14) covers a part of the area between the vertical struts (7.2) of the frame (7), with the exception of a first area (14.1) excluded from the panelling (14), which lies in the direction normal to the direction of gravity (X) in the first position (I) and of the second position (II) of second support (4) in front of the connections (4.2, 4.3) for the outflow and the inflow, and in particular with the exception of a second area (14.2) excluded from the panelling (14), which lies in the direction normal to the direction of gravity (X) in front of a part of the flushing tank (3), in particular in front of operator elements (3.2) of the flushing tank (3), wherein the screen (9) covers in particular the first area (14.1) excluded from the panelling (14) in the direction normal to the direction of gravity (X).

13. The support device (1) according to claim 12, **characterised in that** a sealing element (15, 16) in the form of a frame (15) or a cover plate (16) is disposed inside the first area (14.1) excluded from the panelling (14) and is connected to the panelling (14), wherein the frame (15) or the cover plate (16) covers a part of the first area (14.1) excluded from the panelling (14), with the exception of a single opening (15.1) in the frame (15) or a plurality of openings (16.1, 16.2, 16.2') in the cover plate (16), which opening(s) lie/lies in the direction normal to the direction of gravity (X) in the first position (I) and the second position (II) of the second support (4) in front of the connections (4.2, 4.3) for the outflow and the inflow, wherein in particular a peripheral seal (17, 17') is provided on the frame (15) or the cover plate (16), said seal being disposed at least on the side of the frame (15) or of the cover plate (16) that is facing the sanitary body (10).

14. A sanitary device
- with a support device (1) according to any one of the preceding claims and
- with a sanitary body (10), in particular a toilet bowl, urinal basin, bidet or washbasin, fixed to the second support (4) of the support device (1).

## Revendications

1. Dispositif de support (1) pour un appareil sanitaire (10), en particulier pour une cuvette de WC, une cuvette d'urinoir, un bidet ou un lavabo,
- avec un premier support (2), qui est doté de premiers éléments de fixation (2.1) pour le montage statique du premier support (2) à une construction, ainsi que de deuxièmes éléments de fixation (2.2) pour le montage d'un réservoir de chasse d'eau (3) sur le premier support (2), et
- avec un deuxième support (4), qui est doté de troisièmes éléments de fixation (4.1) pour le montage de l'appareil sanitaire (10) sur le deuxième support (4),
- sachant que le deuxième support (4) est relié de façon coulissante au premier support (2) entre une première position supérieure (I) et une deuxième position inférieure (II), distancée de la première position dans le sens de la pesanteur (X), auquel cas le deuxième support (4) est susceptible d'être verrouillé au moins dans la première position supérieure (I) et dans la deuxième position inférieure (II),
- sachant que, entre le premier support (2) et le deuxième support (4), est agencé au moins un ressort (5, 5'), agissant à l'encontre du sens de la pesanteur (X), dont une extrémité (5,1, 5,1') est reliée au premier support (2) et dont l'autre extrémité (5,2, 5.2') est reliée au deuxième support (4),
- sachant que le premier support (2) est formé d'un cadre (7) et que le deuxième support (4) est disposé à l'intérieur du cadre (7),
- sachant qu'est prévue une installation de guidage, qui guide le deuxième support (4) par rapport au premier support (2) parallèlement au sens de la pesanteur (X), **caractérisé en ce que**
- l'au moins un ressort (5, 5') est agencé dans un espace intermédiaire entre l'installation de guidage et la partie du cadre (7) avoisinante.

2. Dispositif de support (1) selon la revendication 1,
**caractérisé en ce que,** entre le premier support (2) et le deuxième support (4), sont agencés au moins deux ressorts (5') agissant à l'encontre du sens de la pesanteur (X), une extrémité (5,1') de chacun desdits ressorts étant reliée au premier support (2) et l'autre extrémité (5.2') étant reliée au deuxième support (4).

3. Dispositif de support (1) selon la revendication 1 ou 2,
**caractérisé en ce que** l'au moins un ressort (5, 5') est doté d'un mécanisme de verrouillage au moyen duquel l'au moins un ressort (5, 5') peut être verrouillé et déverrouillé dans la première position supérieure (I) et / ou dans la deuxième position inférieure (II) et / ou dans une ou dans plusieurs positions situées entre celles-ci.

4. Dispositif de support (1) selon l'une des revendications précédentes,
**caractérisé en ce que** l'au moins un ressort (5, 5') est un ressort de traction ou de pression et / ou un ressort pneumatique ou hydraulique.

5. Dispositif de support (1) selon l'une des revendications précédentes,
**caractérisé en ce que** le cadre (7) est formé par des entretoises horizontales (7.3) et des entretoises verticales (7.2) qui forment aussi, simultanément, des éléments de fixation (2.2) pour le réservoir de chasse d'eau (3).

6. Dispositif de support (1) selon la revendication 5,
**caractérisé en ce que** qu'un un planchéiage (14) est prévu, ledit planchéiage étant relié au premier support (2) extérieur, en particulier au cadre (7) du support extérieur (2), sachant que le planchéiage (14) recouvre en particulier le support extérieur (2) et / ou au moins une partie de la section entre les entretoises verticales (7.2) du cadre (7) et porte de préférence à fleur contre le cadre (7), en particulier contre les entretoises verticales (7.2) du cadre (7).

7. Dispositif de support (1) selon la revendication 3 ou l'une des revendications 4 à 6 en référence à la revendication 3,
**caractérisé en ce que** le mécanisme de verrouillage peut être actionné au moyen d'un mécanisme de déclenchement (6), en particulier au moyen d'un mécanisme de déclenchement (6) électrique, hydraulique, pneumatique ou mécanique, sachant que le mécanisme de déclenchement (6) est doté en particulier d'un câble Bowden et / ou d'un bouton de déclenchement (6.1) ou d'un levier de déclenchement, sachant que le bouton de déclenchement (6.1) ou le levier de déclenchement peut être fixé en particulier sur le dispositif de support, de préférence sur le planchéiage (14).

8. Dispositif de support (1) selon l'une des revendications précédentes,
**caractérisé en ce que** l'installation de guidage est formée du fait que
- le cadre (7) est doté de rails de guidage (7.1) et le deuxième support (4) est doté de contre-pièces, en particulier de coulisses, de rouleaux ou de paliers à roulement, qui sont guidés dans les rails de guidage (7.1), ou que
- le deuxième support (4) est doté de rails de guidage et le cadre (7) est doté de contre-pièces, en particulier de coulisses, de rouleaux ou de paliers à roulement, qui sont guidés dans les rails de guidage, ou que
- des barres de guidage (7.1') sont reliées au cadre (7) et le deuxième support (4) est doté de contre-pièces (13'), en particulier de profilés en C ou de douilles, qui agrippent, au moins par sections, les barres de guidage (7.1').

9. Dispositif de support (1) selon la revendication 8,
**caractérisé en ce que**
- les rails de guidage (7.1) du cadre (7) sont prévus sur le cadre (7), côté intérieur ou côté extérieur, ou
- les rails de guidage (7.1) du deuxième support (4) sont prévus sur le deuxième support (4), côté intérieur ou côté extérieur, ou
- les rails de guidage (7.1') sont prévus à l'intérieur ou à l'extérieur du cadre (7).

10. Dispositif de support (1) selon l'une des revendications précédentes,
**caractérisé en ce que** l'au moins un ressort (5, 5') est agencé dans un espace intermédiaire entre l'un des rails de guidage (7.1) ou l'une des barres de guidage (7.1') et la partie du cadre (7) avoisinante, en particulier une entretoise verticale (7.2) du cadre (7).

11. Dispositif de support (1) selon l'une des revendications précédentes,
**caractérisé en ce que,** sur le deuxième support (4), sont prévus un ou plusieurs écarteurs (8), en particulier des écarteurs réglables (8), sur lesquels est disposé un écran (9), qui, s'étendant parallèlement au premier support et / ou au deuxième support (2, 4), est distancé du deuxième support (4) perpendiculairement au sens de la pesanteur (X) et qui recouvre au moins une partie du deuxième support (4), sachant que le planchéiage (14) est disposé de préférence entre le cadre (7), en particulier entre les entretoises verticales (7.2) du cadre (7), et l'écran (9), sachant que l'écran (9) est distancé du deuxième support (4) perpendiculairement au sens de la pesanteur (X).

12. Dispositif de support (1) selon l'une des revendications 6 à 11,
**caractérisé en ce que** le planchéiage (14) couvre une partie de la section située entre les entretoises verticales (7.2) du cadre (7) à l'exception d'une première section (14.1) retranchée du planchéiage (14), qui, dans la direction perpendiculaire au sens de la pesanteur (X), dans la première position (I) et dans la deuxième position (II) du deuxième support (4), est située avant les raccords (4.2, 4.3) d'évacuation et d'alimentation, et, en particulier, à l'exception d'une deuxième section (14.2) retranchée du planchéiage (14), qui, dans la direction perpendiculaire au sens de la pesanteur (X), est située avant une partie du réservoir de chasse d'eau (3), en particulier avant les éléments de commande (3.2) du réservoir de chasse d'eau (3), sachant que l'écran (9) recouvre en particulier la première section (14.1) retranchée du planchéiage (14) dans la direction perpendiculaire au sens de la pesanteur (X).

13. Dispositif de support (1) selon la revendication 12,
**caractérisé en ce qu'**un élément d'étanchéité (15, 16) sous forme de cadre (15) ou de plaque de recouvrement (16) est disposé à l'intérieur de la première section (14.1) retranchée du planchéiage (14) et est relié au planchéiage (14), sachant que le cadre (15) ou la plaque de recouvrement (16) recouvre une partie de la première section (14.1) retranchée du planchéiage (14), à l'exception d'un seul évidement (15.1), dans le cadre (15) ou de plusieurs évidements (16.1, 16.2, 16.2') dans la plaque de recouvrement (16), ledit évidement / lesdits évidements étant, dans la direction perpendiculaire au sens de la pesanteur (X), dans la première position (I) et dans la deuxième position (II) du deuxième support (4), situé / situés avant les raccords (4.2, 4.3) d'évacuation et d'alimentation, sachant que, sur le cadre (15) ou sur la plaque de recouvrement (16), est prévu un joint d'étanchéité (17, 17') périphérique , qui est agencé au moins sur le côté du cadre (15) ou de la plaque de recouvrement (16) orienté vers l'appareil sanitaire (10).

14. Installation sanitaire
- avec un dispositif de support (1) selon l'une des revendications précédentes, et
- avec un appareil sanitaire (10), en particulier une cuvette de WC, une cuvette d'urinoir ou un lavabo, qui est fixé sur le deuxième support (4) du dispositif de support (1).
